# EUROPÄISCHE PATENTSCHRIFT

(11) **EP 2 025 839 B1**
(45) Veröffentlichungstag und Bekanntmachung des Hinweises auf die Patenterteilung: **16.02.2011**
(21) Anmeldenummer: 08075697.6
(22) Anmeldetag: 11.08.2008
(51) Int. Cl.: E05B 19/02

(54) **Schloss-Schlüsselkombination**
Lock and key combination
Combinaison d'une clé et d'un verrou

(30) Priorität: 15.08.2007 DE 102007039150
(43) Veröffentlichungstag der Anmeldung: 18.02.2009
(73) Patentinhaber: ASSA ABLOY Sicherheitstechnik GmbH, 72458 Albstadt (DE)
(72) Erfinder: Zimmermann, Björn, 12526 Berlin (DE)
(74) Vertreter: Meissner, Peter E.

(56) Entgegenhaltungen:
- EP-A- 0 313 864
- EP-A- 1 247 926
- WO-A-03/087502
- WO-A-2005/008001
- DE-A1- 19 515 129
- DE-A1- 19 831 198
- DE-A1-102005 036 113

## Beschreibung

Die Erfindung betrifft eine Schloss-Schlüsselkombination, mit einem im Schließzylindergehäuse drehbar angeordneten Zylinderkern, in den ein Flachschlüssel einführbar ist, der an den Seitenflächen in Längsrichtung des Schaftes verlaufende Profilierungen, bestehend aus parallel verlaufenden Profilnuten und - erhebungen, aufweist, wobei deren Höhe im Wesentlichen senkrecht zur Schaftlängsebene von mindestens einem Sperrstift abtastbar ist.

Die Profilierung von Schlüsseln besteht üblicherweise aus durchgehend in den Schlüsselschaft gefertigten Profilierungen. Im Schließzylinder enthält der Zylinderkern ein eingeräumtes Schlüsselprofil, welches zumindestens ein Schlüssel-, innerhalb von Schließanlagen auch verschiedene, unterschiedliche Schlüsselprofile aufnimmt. Die Profilierung im Schlüsselkanal ist normalerweise durchgängig von vorn bis hinten vorhandeln.

Ansonsten ist aus dem Dokument WO-A-03/087502 eine Schloss- Schlüssel-kombination bekannt, bei welcher eine Abtastung in einer Teillänge einer Profilnuterfolgt.

Die üblicherweise verwendeten Querschnitte yon Schlüssel-Profilschäften lassen insbesondere bei ausreichender Robustheit nur eine beschränkte Anzahl von unterschiedlichen Schlüsselprofilmerkmalen, also Codierungen an den Seitenflächen, zu.

Die Zahl der verschiedenen Profilmerkmale ist von Bedeutung für die Größe und die Komplexität der realisierbaren Schließanlagen. Wünschenswert ist auf jeden Fall die Erhöhung der Zahl der möglichen, auf einem Schlüssel bzw. im Schließzylinder realisierbaren Schlüssel- bzw. Schlüsselkanal-Profile.

Schlüsselprofile haben unter dem Gesichtspunkt der Sicherheit, insbesondere der Abtastsicherheit von Schließzylindern und der Schlüsselsicberheit (Sicherheit von Schlüsseln gegen unbefugte handwerkliche oder gewerbliche Nachahmung) einen beschränkten Sicherheitswert, weil die Formgebung von außerhalb des Schließzylinders erkennbar und die unbefugte Anfertigung von Schlüsselrohlingen möglich ist

Von außen heißt dabei, dass hier aufgrund der Gestaitung des von außen sichtbaren Teiles des Schlüsselkanals das Schlüsselprofil nachahmbar ist. Es ist theoretisch ohne weiteres möglich, beliebig oft zu einem Schließzylinder zu gehen, die Maße abzunehmen und in Ruhe den Rohling zu bearbeiten und jeweils wieder nachzubearbeiten, bis er paßt.

Eine Verschleierung des Schlüsselprofils also, die Nichterkennbarkeit von außerhalb, ist daher für die Erhöhung der Schlüsselsicherheit von großem Interesse.

Ein weiterer Bedarf zur Verbesserung der Schlüsselsicherheit besteht darin, das durchgängige Nacharbeiten von Schlüsselprofilen zu verhindern.

Bei der Realisierung von Schließanlagen über Schlüsselprofile ist in der Schließanlagenhierarchie der am weitesten oben angesiedelte Schlüssel naturgemäß der dünnste. Je weiter der Schlüssel in der Hierarchiestufe über die Einzelprofile weiter hin zu den Zentralprofilen angesiedelt ist, um so dicker ist das Profil bzw. um so größer der Querschnitt.

In der Praxis ist der Mißbrauch zu beobachten, dass aus Schlüsseln mit großem Material- bzw. Profilquerschnitt ein übergeordnetes Profil durch mechanische Nacharbeit gefertigt wird, indem die beim übergeordneten Schlüssel nicht vorhandenen Profilmerkmale entfernt werden. Dies gelingt, da das Profil des übergeordneten in jedem Falle ein gemeinsames dünnstes aller in der Schließanlage verwendeten Schlüsselprofile ist. Bei einiger Kenntnis der Schloßanlagentechnologie kann so aus vorhandenen untergeordneten Profilen (Schlüsseln) ein übergeordnetes, ggf. durch mehrmaliges Probieren in anderen Schließzylindern, durch Nacharbeiten gefertigt werden. Das Schlüsselprofil wird dabei auf seiner gesamten Länge angepaßt,

Aus dem Dokument DE 195 15 129 A1 ist eine Schloss-Schlüsselkombination bekannt, bei welcher das Schlüsselseitenprofil bzw. das darauf abgestimmte Profil gegenüberliegender Formelemente eine gegenläufige Profilierung aufweist, wodurch erreicht wird, dass eine durchgehende Nacharbeitung der Profilierung zum Auseinanderfallen des Schlüssels führen würde.

Die Erfindung liegt die Aufgabe zugrunde, auf alternativer Weise, unberechtigte Nachanfertigungen zu verhindern, zumindest aber sehr zu erschweren.

Gelöst wird diese Aufgabe erfindungsgemäß mit einer Schloss-Schlüsselkombination, mit einem im Schließzylindergehäuse drehbar angeordneten Zylinderkern, in den ein Flachschlüssel einführbar ist, der an den Seitenflächen in Längsrichtung des Schaftes verlaufende Profilierungen, bestehend aus parallel verlaufenden Profilnuten und - erhebungen, aufweist, wobei deren Höhe im wesentlichen senkrecht zur Schaftlängsebene von mindestens einem Sperrstift abtastbar ist, wobei mindestens eine Abtastung in einer Teillänge einer Profilnut erfolgt, deren Basisfläche derart schräg zur Schaftlängsebene verläuft, dass sich die Ebene der schrägen Basisflächen mit der in der Verlängerung der Basisfläche liegenden Ebene der auf der gegenüberliegenden Seite des Schaftes vorgesehenen gegenseitigen Profilnut unter einem spitzen Winkel trifft, der außerhalb der Basisfläche der Profilnut liegt, so dass zwar eine Schwächung des Profils aber kein Loch an der Basisfläche der Profilnut entsteht.

Nach einer vorzugsweisen Ausgestaltung ist die für die Abtastung vorgesehene Teillänge der Profilnut kürzer als die Gesamtlänge der entsprechenden Profilnut.

Es ist ferner vorteilhaft, wenn das Profil des Schlüssels im Abtastbereich des Sperrstiftes parazentrisch ausgebildet ist.

Mit der erfindungsgemäßen Lösung wird einerseits erreicht, dass die konkrete Schlüsselprofilierung nicht an der Ausbildung des Schlüsselkanals im Zylinderkern erkennbar ist, weil die schräge Basisfläche nicht sichtbar ist. Ferner ist auch nicht erkennbar, wo die entsprechende Abtastung stattfindet, weil sich die besondere Profilgestaltung nicht über die gesamte Schaftlänge erstreckt.

Andererseits würde die Herstellung eines sehr dünnen Schlüssels im Sinne der oben erwähnten Vorgehensweise dazu führen, dass der Schlüsselschaft so dünn wird, das ein Durchbrechen nicht verhindert werden kann.

Die Erfindung soll nachfolgend unter Bezug auf die Zeichnungen näher erläutert werden.

Dabei zeigt:
Fig. 1 eine schematische Seitenansicht eines Schaftabschnittes,
Fig. 2 Querschnitte gemäß A-A und A1-A1 nach Figur 1 und
Fig. 3 ein Detail

In der Figur 1 ist ein Teil des Schlüssels, und zwar des Schlüsselschaftes dargestellt und mit 1 bezeichnet.

In der Schlüsselbrust 2 befinden sich die üblichen Kerben 3, die durch die zuhaltungen abgetastet werden.

In dieser Figur 1 und in der Figur 2 sind die Profilnuten mit 4 und die Profilerhebungen mit 5 bezeichnet. Beides zusammen bildet die Profilierung der Seitenflächen des Schlüsselschaftes.

Über einen Teilabschnitt bzw. eine Teillänge 6 ist nun eine der Profilnuten in besonderer Weise ausgestaltet.

Diese Teillänge 6 ist mit einer schrägen Basisfläche 8 versehen, die in der linken Darstellung der Figur 2 und in der Figur 3 im Detail gezeigt ist.

Auf der gegenüberliegenden Seite des Schaftes 1 ist ebenfalls eine Profilnut 9 vorgesehen. In der Darstellung ist das Profil parazentrisch. Dies ist vorteilhaft, muss aber nicht sein. Wichtig ist nur die teilweise Schwächung des Profils dadurch, dass sich die Ebene 10 der schrägen Basisfläche 8 mit der Ebene 11 der Verlängerung der gegenseitigen Profilnut 9 unter einem spitzen Winkel trifft, wobei dieser außerhalb der Basisfläche der Profilnut 9 liegt, damit dort kein Loch entsteht.

Nicht dargestellt ist in den Figuren die Abtastung der Teillänge 6 mittels eines Sperrstiftes. Stimmen die Tiefe der Teilfläche 6 bzw. die Schräge der Teillänge 6 mit der Ausbildung des Sperrstiftes überein, so wird in üblicher Weise an der Trennlinie Zylinderkern/Zylindergehäuse ein Abgleich erreicht, so dass ein Schließvorgang ausführbar ist.

Die erfindungsgemäße Lösung bietet einerseits den Vorteil, dass die Lage und die Ausbildung der Teillänge 6 nicht von außen, also am Schlüsselkanal erkennbar ist.

Andererseits werden bei Nachanfertigungen von Schlüsseln die Profilausbildungen über die gesamte Schaftlänge gefräst. Im vorliegenden Fall würde dies zu einer so starken Schwächung des Schaftes führen, so dass ein Brechen entweder schon bei der Herstellung, spätestens aber bei der Benutzung des Schlüssels unvermeidbar ist.

## Patentansprüche

1. Schloss-Schlüsselkombination, mit einem im Schließzylindergehäuse drehbar angeordneten Zylinderkern, in den ein Flachschlüssel einführbar ist, der an den Seitenflächen in Längsrichtung des Schaftes (1) verlaufende Profilierungen, bestehend aus parallel verlaufenden Profilnuten (4) und - erhebungen (5), aufweist, wobei deren Höhe im Wesentlichen senkrecht zur Schaftlängsebene von mindestens einem Sperrstift abtastbar ist,
wobei
mindestens eine Abtastung in einer Teillänge (6) einer Profilnut (4) erfolgt, deren Basisfläche (8) derart schräg zur Schaftlängsebene verläuft, dass sich die Ebene (10) der schrägen Basisfläche (8) mit der in der Verlängerung der Basisfläche liegenden Ebene (11) der auf der gegenüberliegenden Seite des Schaftes vorgesehenen gegenseitigen Profilnut (9) unter einem spitzen Winkel trifft, der außerhalb der Basisfläche der Profilnut (9) liegt, so dass zwar eine Schwächung des Profils aber kein Loch an der Basisfläche der Profilnut (9) entsteht.

2. Schloss Schlüssolkombination nach Anspruch 1,
**dadurch gekennzeichnet,**
**dass** die für die Abtastung vorgesehene Teillänge (6) der Profilnut (4) kürzer ist als die Gesamtlänge der entsprechenden Profilnut.

3. Schloss-Schlüsselkombination nach einem der vorstehenden Ansprüche,
**dadurch gekennzeichnet,**
**dass** das Profil des Schlüssels im Abtastbereich des Sperrstiftes parazentrisch ausgebildet ist.

## Claims

1. Lock and key combination, comprising a cylinder core which is arranged rotatably in the lock cylinder housing and into which a flat key can be introduced which has on its side faces profilings which extend in the longitudinal direction of the shank (1) and consist of parallel profile grooves (4) and profile elevations (5), the height of which can be sensed substantially at right angles to the longitudinal plane of the shank by at least one locking pin, wherein at least one sensing procedure takes place over a partial length (6) of a profile groove (4), the base (8) of which runs obliquely to the longitudinal plane of the shank such that the plane (10) of the oblique base (8) meets the plane (11), located in the extension of the base, of the mutual profile groove (9) provided on the opposite side of the shank at an acute angle which is located outside the base of the profile groove (9) such that, although the profile is weakened, no hole is produced in the base of the profile groove (9).

2. Lock and key combination according to claim 1, **characterised in that** the partial length (6), provided for sensing, of the profile groove (4) is shorter than the overall length of the corresponding profile groove.

3. Lock and key combination according to either of the preceding claims, **characterised in that** the profile of the key in the sensing region of the locking pin is formed paracentrically.

## Revendications

1. Combinaison d'une clé et d'un verrou, avec un noyau de cylindre disposé de manière permettant la rotation dans le corps de cylindre de serrure, dans lequel une clé plate peut être introduite, laquelle présente sur les surfaces latérales des profilages s'étendant en direction longitudinale de la tige (1), constitués de rainures (4) et de bossages (5) profilés s'étendant parallèlement, leur hauteur pouvant être palpée par au moins une tige de blocage, essentiellement perpendiculairement au plan longitudinal de la tige, au moins un palpage étant effectué sur une longueur partielle (6) d'une rainure profilée (4) dont la surface de base (8) s'étend de telle sorte en oblique par rapport au plan longitudinal de la tige que le plan (10) de la surface de base inclinée (8) forme un angle aigu avec le plan (11) situé dans le prolongement de la surface de base de la rainure profilée (9) prévue du côté opposé de la tige, qui se trouve en dehors de la surface de base de la rainure profilée (9), de sorte qu'il se forme bien un affaiblissement du profil, mais pas de trou dans la surface de base de la rainure profilée (9).

2. Combinaison d'une clé et d'un verrou suivant la revendication 1,
**caractérisée en ce que**,
la longueur partielle (6) de la rainure profilée (4) prévue pour le palpage est plus courte que la longueur totale de la rainure profilée correspondante.

3. Combinaison d'une clé et d'un verrou suivant l'une des revendications précédentes, **caractérisée en ce que**
le profil de la clé est formé dans la zone de palpage de la tige de blocage.
